# EUROPÄISCHE PATENTSCHRIFT

(11) **EP 1 081 988 B1**
(45) Veröffentlichungstag und Bekanntmachung des Hinweises auf die Patenterteilung: **27.10.2004**
(21) Anmeldenummer: 00116153.8
(22) Anmeldetag: 01.08.2000
(51) Int. Cl.: H05B 41/298

(54) **Schaltungsanordnung zum Betrieb mindestens einer Entladungslampe**
Circuit for operating at least one discharge lamp
Circuit pour alimenter au moins une lampe à décharge

(30) Priorität: 30.08.1999 DE 19941437
(43) Veröffentlichungstag der Anmeldung: 07.03.2001
(73) Patentinhaber: Patent-Treuhand-Gesellschaft für elektrische Glühlampen mbH, 81543 München (DE)
(72) Erfinder: Köppl, Richard, 83416 Saaldorf (DE); Busse, Olaf, 80686 München (DE); Grabner, Martin, 80999 München (DE)

(56) Entgegenhaltungen:
- EP-A- 0 886 460
- WO-A-97/43879

## Beschreibung

Die Erfindung betrifft eine Schaltungsanordnung zum Betrieb mindestens einer Entladungslampe gemäß des Oberbegriffs des Patentanspruchs 1.

### I. Stand der Technik

Eine derartige Schaltungsanordnung ist beispielsweise in der deutschen Offenlegungsschrift DE 196 19 580 offenbart. Diese Schrift beschreibt eine Sicherheitsabschalteinrichtung für einen Halbbrückenwechselrichter, die das Auftreten eines Gleichrichteffektes in der Entladungslampe detektiert und den Halbbrückenwechselrichter in diesem Fall abschaltet. Die Sicherheitsabschalteinrichtung ist derart ausgeführt, daß sie auf eine durch eine Gleichstromkomponente des Lampenstrom verursachte Gleichspannung am Halbbrückenkondensator anspricht. Das Auftreten eines ausgeprägten Gleichrichteffektes in der Entladungslampe markiert nämlich das Lebensdauerende der Entladungslampe und verursacht an dem Halbbrückenkondensator einen vom Sollwert - das heißt, von der halben Zwischenkreisspannung - abweichenden Spannungsabfall. Diese vergleichsweise aufwendige Sicherheitsabschalteinrichtung umfaßt einen Schwellwertschalter und eine bistabile Kippschaltung, mittels der einem Halbbrückenwechselrichtertransistor das Ansteuerungssignal entzogen werden kann.

Die Offenlegungsschrift EP 0 886 460 A 1 offenbart eine Schaltungsanordnung zum Betrieb von Niederdruck-Entladungslampen mit einer Schutzschaltung, die eine Vorrichtung zur Überwachung des Gleichrichteffektes in der Lampe aufweist. Diese Vorrichtung überwacht den Spannungsabfall an einem an einer Lampenelektrode angeschlossenen Halbbrückenkondensator (CK) und unterbricht den Betrieb des Oszillators, wenn die überwachte Spannung vorgegebene Grenzwerte über- bzw. unterschreitet.

Die Offenlegungsschrift WO 97/43879 beschreibt eine Schaltungsanordnung zum Betrieb von Entladungslampen, die Mittel zur Überwachung eines asymmetrischen Lampenbetriebs und zur Detektion des Lebensdauerendes der Lampe aufweist. Außerdem ist auch ein Timer vorgesehen, der die Lampe ausschaltet, wenn der asymmetrische Lampenbetrieb länger als eine vorgegebene Zeit andauert.

### II. Darstellung der Erfindung

Es ist die Aufgabe der Erfindung, für eine gattungsgemäße Schaltungsanordnung eine verbesserte Vorrichtung zur Detektion eines in der mindestens einen Entladungslampe auftretenden Gleichrichteffektes bereitzustellen. Zur Überwachung des Spannungsabfalls am Halbbrückenkondensator weist die erfindungsgemäße Schaltungsanordnung ein erstes und ein zweites RC-Glied, die durch einen Schwellwertschalter miteinander verbunden sind, und Mittel zur Detektion des Schaltzustandes des Schwellwertschalters auf. Das erste RC-Glied ist an den Mittenabgriff des Halbbrückenwechselrichters und das zweite RC-Glied ist an den Halbbrückenkondensator angeschlossen. Dadurch bildet sich am Kondensator des ersten RC-Gliedes eine Gleichspannung aus, die der halben Zwischenkreisspannung, das heißt, der Hälfte der Versorgungsspannung des Halbbrückenwechselrichters entspricht, während sich am Kondensator des zweiten RC-Gliedes eine Gleichspannung ausbildet, die dem Spannungsabfall am Halbbrückenkondensator entspricht. Die hochfrequenten Spannungsanteile werden von dem zweiten RC-Glied aus der Halbbrückenkondensatorspannung heraus gefiltert. Bei fehlerfreiem Lampenbetrieb sind die vorgenannten Gleichspannungen annähernd gleich groß, so daß zwischen den beiden RC-Gliedern keine nennenswerte Potentialdifferenz besteht. Tritt ein Gleichrichteffekt an der mindestens einen Entladungslampe auf, so verändert sich der Spannungsabfall an dem Halbbrückenkondensator und entsprechend auch die Gleichspannung an dem Kondensator des zweiten RC-Gliedes. Erreicht die Potentialdifferenz zwischen den Kondensatoren der beiden RC-Glieder die Schwellenspannung des Schwellwertschalters, so wird dieser in den leitfähigen Zustand geschaltet und es fließt ein Strom zwischen den beiden vorgenannten Kondensatoren, um ihren unterschiedlichen Ladezustand auszugleichen. Der Schaltzustand des Schwellwertschalters bzw. der Stromfluß zwischen den Kondensatoren der beiden RC-Glieder wird von der Ansteuerungsvorrichtung des Halbbrückenwechselrichters durch geeignete Mittel detektiert, um den Halbbrückenwechselrichter im Störungsfall abschalten zu können.

Vorteilhafterweise besitzt die erfindungsgemäße Schaltungsanordnung einen parallel zu dem Schwellwertschalter angeordneten ohmschen Widerstand, der mit den Widerständen des ersten und zweiten RC-Gliedes einen Spannungsteiler bildet. Mit Hilfe dieses zusätzlichen Widerstandes kann durch geeignete Dimensionierung der vorgenannten Widerstände die Schaltschwelle der erfindungsgemäßen Überwachungsschaltung auf jeden beliebigen Spannungswert oberhalb der Schwellenspannung des Schwellwertschalters eingestellt werden. Außerdem weist die erfindungsgemäße Schaltungsanordnung vorteilhafterweise einen parallel zu dem Schwellwertschalter angeordneten Kondensator auf, der den Schwellwertschalter nach dem Einschalten ausreichend lang in dem leitfähigen Zustand hält, um einen Ausgleich der Ladungen der Kondensatoren des ersten und zweiten RC-Gliedes zu gewährleisten. Als Schwellwertschalter dient vorteilhafterweise ein Diac, da dieser sowohl auf positive als auch auf negative Spannungen reagiert. Um den Schaltzustand des Schwellwertschalters zu detektieren, weist die erfindungsgemäße Überwachungsschaltung vorteilhafterweise einen weiteren ohmschen Widerstand auf, der von dem die unterschiedlichen Ladungen der Kondensatoren der beiden RC-Glieder ausgleichenden Strom durchflossen wird. Vorteilhafterweise ist diesem Widerstand ein Gleichrichter vorgeschaltet, so daß der vorgenannte Ausgleichsstrom zwischen den Kondensatoren der RC-Glieder an dem Widerstand unipolare Spannungsimpulse erzeugt, deren Polarität unabhängig von der Stromrichtung des Ausgleichsstroms ist. Diese unipolaren Spannungsimpulse können von dem Monitoreingang eines Integrierten Schaltkreises zur Abschaltung des Halbbrückenwechselrichters verwendet werden.

Die erfindungsgemäße Überwachungsschaltung kann vorteilhafterweise für fremdgesteuerte Halbbrückenwechselrichter verwendet werden. Sie zeichnet sich auch dadurch aus, daß sie nicht anfällig für Störungen ist, weil mit Ausnahme des vom Ausgleichsstrom durchflossenen Widerstandes R4 alle Komponenten der erfindungsgemäßen Überwachungsschaltung im Hochspannungsteil der Schaltungsanordnung angeordnet sind und die Signalleitung vom Gleichrichter zu dem vom Ausgleichsstrom durchflossenen Widerstand durch diesen niederohmig abgeschlossen ist.

### III. Beschreibung des bevorzugten Ausführungsbeispiels

Nachstehend wird die Erfindung anhand eines bevorzugten Ausführungsbeispiels näher erläutert. Die Figur zeigt eine schematische Darstellung der Schaltungsanordnung gemäß des bevorzugten Ausführungsbeispiels.

Bei der Schaltungsanordnung gemäß des bevorzugten Ausführungsbeispiels handelt es sich um einen fremdgesteuerten Halbbrückenwechselrichter zum hochfrequenten Betrieb einer Leuchtstofflampe LP. Der Halbbrückenwechselrichter weist zwei alternierend schaltende Feldeffekttransistoren T1, T2 und eine Ansteuerungsvorrichtung A für diese Transistoren T1, T2 auf. Die Ansteuerungsvorrichtung A ist teilweise als Integrierter Schaltkreis IC, insbesondere als Hochvolt-IC ausgeführt. Die Gleichspannungsversorgung des Halbbrückenwechselrichters wird in üblicher Weise durch Gleichrichtung aus der Netzwechselspannung gewonnen. Zwischen dem Mittenabgriff M des Halbbrückenwechselrichters und dem Abgriff V1 am Halbbrückenkondensator CK ist ein als Serienresonanzkreis ausgebildeter Lastkreis angeordnet, der im wesentlichen von der Lampendrossel LD und dem Zündkondensator CR gebildet wird. Außerdem weist der Lastkreis zwei Paare von elektrischen Anschlüssen j 1, j2 für die Elektrodenwendeln E1, E2 einer Leuchtstofflampe LP auf. Die Leuchtstofflampe LP ist parallel zu dem Zündkondensator CR geschaltet. Außerdem kann die Schaltungsanordnung eine Heizvorrichtung (nicht abgebildet) zur Vorheizung der Elektrodenwendeln E1, E2 der Leuchtstofflampe LP aufweisen. Die Schaltungsanordnung ist ferner mit einer Überwachungsschaltung ausgestattet, die ein erstes RC-Glied R1, C1 und ein zweites RC-Glied R2, C2 sowie einen Diac DC besitzt. Das erste RC-Glied R1, C1 ist an den Mittenabgriff M des Halbbrückenwechselrichters angeschlossen, während das zweite RC-Glied R2, C2 an den Abgriff V2 des Halbbrückenkondensators CK angeschlossen ist. Die Kondensatoren C1, C2 beider RC-Glieder R1, C1, R2, C2 sind durch den Diac DC miteinander verbunden. Parallel zum Diac DC ist ein ohmscher Widerstand R3 geschaltet, der mit den Widerständen R1, R2 der RC-Glieder einen Spannungsteiler bildet. Außerdem weist die Überwachungsschaltung parallel zum Diac DC und parallel zum Widerstand R3 einen Kondensator C3 auf, der den Diac DC nach seinem Durchschalten länger im leitfähigen Zustand hält. Die masseseitigen Anschlüsse der Kondensatoren C1, C2 sind mit einem aus vier Dioden D1, D2, D3, D4 bestehenden Gleichrichter verbunden. Der Gleichspannungsausgang des Gleichrichters D1, D2, D3, D4 ist über einen niederohmigen Widerstand R4 mit Masse verbunden. Der Spannungsabfall am Widerstand R4 wird durch eine Verbindungsleitung zwischen dem Widerstand R4 und einem Monitoreingang des Integrierten Schaltkreises IC von der Ansteuerungsvorrichtung A des Halbbrückenwechselrichters überwacht.

Nach dem Einschalten der Schaltungsanordnung wird der Halbrückenkondensator CK aufgeladen, so daß der Abgriff V1 sich auf einem elektrischen Potential befindet, das der Hälfte der Versorgungsspannung des Halbbrückenwechselrichters entspricht. Durch die alternierend schaltenden Transistoren T1, T2 des Halbbrückenwechselrichters wird der Lastkreis mit einer hochfrequenten Wechselspannung zwischen ca. 30-50 KHz beaufschlagt. Die Kondensatoren C1 und C2 der beiden RC-Glieder R1, C1 und R2, C2 werden aufgeladen, so daß an ihnen eine Gleichspannung anliegt, die gleich der halben Zwischenkreisspannung, das heißt, gleich der Hälfte der Versorgungsspannung des Halbbrückenwechselrichters ist. Die hochfrequenten Wechselstromanteile werden dabei von den Kondensatoren C1, C2 heraus gefiltert. Mittels einer Heizvorrichtung (nicht abgebildet) können die Elektrodenwendeln E1, E2 der Leuchtstofflampe vorgeheizt werden. Mittels der Methode der Resonanzüberhöhung wird an dem Zündkondensator CR die zur Zündung einer Gasentladung in der Leuchtstofflampe LP erforderliche Zündspannung bereitgestellt. Nach dem Ausbilden einer Gasentladung zwischen den Elektrodenwendeln E1, E2 der Leuchtstofflampe LP wird der Zündkondensator CR durch die Entladungsstrecke überbrückt. Durch die Leuchtstofflampe LP fließt ein hochfrequenter Wechselstrom, der von dem Halbbrückenwechselrichter auf ein konstantes Niveau geregelt wird. Im Idealfall ist der Lampenstrom symmetrisch bezüglich beider Halbperioden der hochfrequenten Wechselspannung, so daß das Potential am Abgriff V1 unverändert der halben Versorgungsspannung des Halbbrückenwechselrichters entspricht. Am Widerstand R3 ist daher im Normalfall kein oder zumindest kein nennenswerter Spannungsabfall meßbar, der Ladezustand der Kondensatoren C1, C2 ist annähernd gleich und der Diac DC ist gesperrt.

Tritt in der Leuchtstofflampe LP ein Gleichrichteffekt auf, der zur Ausbildung einer Vorzugsrichtung für den Lampenstrom führt, so vergrößert oder verringert sich der Spannungsabfall am Halbbrückenkondensator CK, je nach dem, welche Halbwelle des Lampenstroms bevorzugt von der Leuchtstofflampe LP durchgelassen wird. Das Potential am Abgriff V1 wird dementsprechend erhöht oder reduziert und der Kondensator C2 des zweiten RC-Gliedes wird entsprechend umgeladen. Dadurch bildet sich zwischen den Abgriffen M und V1 eine dementsprechend veränderte Potentialdifferenz aus, die sich im Verhältnis der Widerstandswerte auf die Widerstände R1, R2, R3 aufteilt. Erreicht der Spannungsabfall am Widerstand R3 die Schwellenspannung des Diacs DC, die im vorliegenden Fall ± 32 V beträgt, so wird der Diac DC leitend. Dann fließt entweder über die Diode D3 oder über die Diode D2 und durch den Diac DC sowie durch den Widerstand R4 ein Strom, der die unterschiedlichen Ladungen der Kondensatoren C1, C2 ausgleicht. Der Diac DC schaltet erst dann wieder in den sperrenden Zustand, wenn sein Haltestrom unterschritten wird. Der parallel zum Diac DC angeordnete Kondensator C3 ist so dimensioniert, daß er den Diac DC ausreichend lang im leitenden Zustand hält, um einen vollständigen Ausgleich der Ladungen der Kondensatoren C1, C2 zu gewährleisten. Nachdem der Ladungsausgleich zwischen den Kondensatoren C1, C2 erfolgt ist und der Diac DC wieder in den sperrenden Zustand geschaltet hat, baut sich am Kondensator C2 erneut eine Spannung auf, die der halben Zwischenkreisspannung zuzüglich der durch den Gleichrichteffekt verursachten Potentialverschiebung am Abgriff V1 entspricht. Sobald sich am Widerstand R3 erneut die Schwellenspannung des Diacs DC aufgebaut hat, wird der Diac DC wieder in den leitenden Zustand geschaltet und es findet erneut ein Ladungsausgleich zwischen den Kondensatoren C1, C2 statt. Dieser Vorgang wiederholt sich periodisch. Der zeitliche Abstand des oben beschriebenen Ladungsausgleichs der Kondensatoren und damit auch der zeitliche Abstand zwischen den Stromimpulsen durch den Diac DC hängt von der Stärke des Gleichrichteffektes ab. Je größer diese Potentialdifferenz ist, um so kürzer ist der zeitliche Abstand zwischen den Stromimpulsen. Oder anders formuliert, je mehr die Spannung am Halbbrückenkondensator CK von der halben Zwischenkreisspannung abweicht, in um so kürzeren Abständen erfolgen die Stromimpulse. Der niederohmige Widerstand R4 und der Brückengleichrichter D1, D2, D3, D4 wandeln diese den Ladungsausgleich zwischen den Kondensatoren C1, C2 herbeiführenden Stromimpulse in unipolare Spannungsimpulse positiver Polarität um. Diese am Widerstand R4 generierten Spannungsimpulse werden einem Monitoreingang des Integrierten Schaltkreises IC der Ansteuerungsvorrichtung A des Halbbrückenwechselrichters zugeführt. Die Ansteuerungsvorrichtung A ist so programmiert, daß sie den Halbbrückenwechselrichter nach der Detektion einer Eingangsspannung am vorgenannten Monitoreingang abschaltet.

Die Tabelle I gibt eine Dimensionierung der Bauteile der Überwachungsvorrichtung der erfindungsgemäßen Schaltungsanordnung an, die für den Betrieb einer oder mehrerer in Reihe geschalteter Leuchtstofflampen und für einen Lampenstrom von 170 mA geeignet ist.

Die Erfindung beschränkt sich nicht auf das oben näher erläuterte Ausführungsbeispiel. Beispielsweise kann die erfindungsgemäße Überwachungsvorrichtung auch bei Schaltungsanordnungen, die zum Betrieb von mehreren in Reihe oder parallel geschalteten Entladungslampen dient, verwendet werden. Die erfindungsgemäße Schaltungsanordnung eignet sich nicht nur zum Betrieb von Leuchtstofflampen, sondern kann generell zum Betrieb von Niederdruckentladungslampen verwendet werden. Außerdem kann die erfindungsgemäße Überwachungsvorrichtung nicht nur bei fremdgesteuerten Halbbrückenwechselrichtern, sondern auch bei freischwingenden Halbbrückenwechselrichtern eingesetzt werden. Die Ansteuerungsvorrichtung A des Halbbrückenwechselrichters kann ferner auch so ausgeführt werden, daß sie in geeigneter Weise auf die Spannungsimpulse am Widerstand R4 reagiert. Beispielsweise kann die Ansteuerungsvorrichtung A derart ausgebildet sein, daß sie erst ab einer bestimmten, vorgegebenen Pulsfrequenz der am Widerstand R4 detektierten Spannungsimpulse den Halbbrückenwechselrichter abschaltet.

**Tabelle I:**

| Dimensionierung der Bauteile der erfindungsgemäßen Überwachungsvorrichtung für eine Schaltungsanordnung, die den Lampenstrom auf einen Wert von 170 mA regelt | |
|---|---|
| R1, R2 | 100 kΩ, 10%, 500 V |
| R3 | 390 kΩ, 5% |
| R4 | 150 Ω |
| C1, C2 | 10 nF, 250 V, RM 7,5 |
| C3 | 47 nF, 50 V |
| D1, D2, D3, D4 | Diode-SMD, 75 V-150mA SOD80 |
| DC | Diac, 32 V |

## Patentansprüche

1. Schaltungsanordnung zum Betrieb mindestens einer Entladungslampe, wobei die Schaltungsanordnung folgende Merkmale aufweist,
- einen Halbbrückenwechselrichter (T1, T2, A) mit einer Ansteuerungsvorrichtung (A) und mit einem nachgeschalteten Lastkreis (LD, CR, j 1, j2),
- mindestens einen Halbbrückenkondensator (CK), der mit dem Lastkreis und mit dem Halbbrückenwechselrichter verbunden ist, wobei der Lastkreis (LD, CR, j1, j2) elektrische Anschlüsse (j1, j2) für mindestens eine Entladungslampe (LP) aufweist,
- Mittel zur Überwachung des Spannungsabfalls an dem mindestens einen Halbbrückenkondensator (CK), die ein erstes (R1, C1) und ein zweites RC-Glied (R2, C2) aufweisen, welche durch einen Schwellwertschalter (DC) miteinander verbunden sind, so dass der Schwellwertschalter (DC) zwischen den Kondensatoren (C1, C2) dieser RC-Glieder angeordnet ist, wobei eines dieser RC-Glieder (R2, C2) an den Halbbrückenkondensator (CK) angeschlossen ist,
- Mittel zur Detektion des Schaltzustandes des Schwellwertschalters (DC)
**dadurch gekennzeichnet, daß** das andere dieser RC-Glieder (R1, C1) an den Mittenabgriff (M) des Halbbrückenwechselrichters (T1, T2, A) angeschlossen ist.

2. Schaltungsanordnung nach Anspruch 1, **dadurch gekennzeichnet, daß** die Mittel zur Detektion des Schaltzustandes des Schwellwertschalters (DC) einen ohmschen Widerstand (R4) aufweisen, der den Stromfluß durch den Schwellwertschalter (DC) detektiert.

3. Schaltungsanordnung nach Anspruch 2, **dadurch gekennzeichnet, daß** dem ohmschen Widerstand (R4) ein Gleichrichter (D1-D4) vorgeschaltet ist.

4. Schaltungsanordnung nach Anspruch 1, **dadurch gekennzeichnet, daß** parallel zum Schwellwertschalter (DC) ein ohmscher Widerstand (R3) geschaltet ist, der mit den Widerständen (R1, R2) des ersten (R1, C1) und zweiten RC-Gliedes (R2, C2) einen Spannungsteiler bildet.

5. Schaltungsanordnung nach Anspruch 1, **dadurch gekennzeichnet, daß** parallel zum Schwellwertschalter (DC) ein Kondensator (C3) geschaltet ist.

6. Schaltungsanordnung nach Anspruch 1, **dadurch gekennzeichnet, daß** der Schwellwertschalter (DC) ein Diac ist.

7. Schaltungsanordnung nach Anspruch 3, **dadurch gekennzeichnet, daß** die Ansteuerungsvorrichtung (A) des Halbbrückenwechselrichters (T1, T2, A) einen Integrierten Schaltkreis (IC) mit einem Monitoreingang aufweist, wobei der Monitoreingang mit dem den Stromfluß durch den Schwellwertschalter (DC) detektierenden ohmschen Widerstand (R4) verbunden ist.

## Claims

1. Circuit arrangement for operating at least one discharge lamp, the circuit arrangement having the following features:
- a half-bridge inverter (T1, T2, A) having a drive apparatus (A) and having a downstream load circuit (LD, CR, j1, j2),
- at least one half-bridge capacitor (CK) connected to the load circuit and to the half-bridge inverter, the load circuit (LD, CR, j1, j2) having electrical connections (j1, j2) for at least one discharge lamp (LP), and
- means for monitoring the voltage drop across the at least one half-bridge capacitor (CK), the said means having a first RC element (R1, C1) and a second RC element (R2, C2), which are connected to one another by a threshold switch (DC), so that the threshold switch (DC) is arranged between the capacitors (C1, C2) in these RC elements, one of these RC elements (R2, C2) being connected to the half-bridge capacitor (CK),
- means for detecting the switching state of the threshold switch (DC), **characterized in that** the other of these RC elements (R1, C1) is connected to the centre tap (M) of the half-bridge inverter (T1, T2, A).

2. Circuit arrangement according to Claim 1, **characterized in that** the means for detecting the switching state of the threshold switch (DC) have a non-reactive resistor (R4) which detects the flow of current through the threshold switch (DC).

3. Circuit arrangement according to Claim 2, **characterized in that** a rectifier (D1-D4) is connected upstream of the non-reactive resistor (R4).

4. Circuit arrangement according to Claim 1, **characterized in that** the threshold switch (DC) has a non-reactive resistor (R3) connected in parallel with it, the said non-reactive resistor forming a voltage divider with the resistors (R1, R2) in the first RC element (R1, C1) and the second RC element (R2, C2).

5. Circuit arrangement according to Claim 1, **characterized in that** the threshold switch (DC) has a capacitor (C3) connected in parallel with it.

6. Circuit arrangement according to Claim 1, **characterized in that** the threshold switch (DC) is a diac.

7. Circuit arrangement according to Claim 3, **characterized in that** the drive apparatus (A) in the half-bridge inverter (T1, T2, A) has an integrated circuit (IC) with a monitor input, the monitor input being connected to the non-reactive resistor (R4) detecting the flow of current through the threshold switch (DC).

## Revendications

1. Circuit pour alimenter au moins une lampe à décharge, le circuit comportant les caractéristiques suivantes :
- un onduleur à demi-pont (T1, T2, A) ayant un dispositif de commande (A) et ayant un circuit de charge (LD, CR, j1, j2) branché du côté aval,
- au moins un condensateur de demi-pont (CK), qui est relié au circuit de charge et à l'onduleur à demi-pont, le circuit de charge (LD, CR, j1, j2) comportant des bornes électriques (j1, j2) pour au moins une lampe à décharge (LP),
- des moyens pour surveiller la chute de tension au condensateur ou aux condensateurs de demi-pont (CK), lesquels moyens comportent un premier circuit RC (R1, C1) et un deuxième circuit RC (R2, C2) qui sont reliés entre eux par un interrupteur à valeur de seuil (DC) de telle sorte que l'interrupteur à valeur de seuil (DC) est placé entre les condensateurs (C1, C2) de ces circuits RC, l'un de ces circuits RC (R2, C2) étant raccordé au condensateur de demi-pont (CK),
- des moyens pour détecter l'état de commutation de l'interrupteur à valeur de seuil (DC),
**caractérisé par le fait que** l'autre circuit RC (R1, C1) est raccordé à la prise médiane (M) de l'onduleur à demi-pont (T1, T2, A).

2. Circuit selon la revendication 1, **caractérisé par le fait que** les moyens pour la détection de l'état de commutation de l'interrupteur à valeur de seuil (DC) comportent une résistance ohmique (R4) qui détecte le flux de courant passant par l'interrupteur à valeur de seuil (DC).

3. Circuit selon la revendication 2, **caractérisé par le fait qu'**un redresseur (D1 à D4) est branché du côté amont de la résistance ohmique (R4).

4. Circuit selon la revendication 1, **caractérisé par le fait qu'**il est branché en parallèle avec l'interrupteur à valeur de seuil (DC) une résistance ohmique (R3) qui forme avec les résistances (R1, R2) du premier circuit RC (R1, C1) et du deuxième circuit RC (R2, C2) un diviseur de tension.

5. Circuit selon la revendication 1, **caractérisé par le fait qu'**un condensateur (C3) est branché en parallèle avec l'interrupteur à valeur de seuil (DC).

6. Circuit selon la revendication 1, **caractérisé par le fait que** l'interrupteur à valeur de seuil (DC) est un diac.

7. Circuit selon la revendication 3, **caractérisé par le fait que** le dispositif de commande (A) de l'onduleur à demi-pont (T1, T2, A) comporte un circuit intégré (IC) avec une entrée de moniteur, l'entrée de moniteur étant reliée à la résistance ohmique (R4) détectant le flux de courant passant par l'interrupteur à valeur de seuil (DC).
